# EUROPÄISCHE PATENTSCHRIFT

(11) **EP 0 607 564 B1**
(45) Veröffentlichungstag und Bekanntmachung des Hinweises auf die Patenterteilung: **25.03.1998**
(21) Anmeldenummer: 93120002.6
(22) Anmeldetag: 10.12.1993
(51) Int. Cl.: B02C 18/00

(54) **Verfahren und Vorrichtung zum Entsorgen von Flächenhaftem Problemmaterial**
Method and device for disposing of sheet material
Procédé et dispositif pour éliminer des déchets sous forme de feuilles

(30) Priorität: 21.01.1993 DE 4301492
(43) Veröffentlichungstag der Anmeldung: 27.07.1994
(73) Patentinhaber: MATHO Konstruktion & Maschinenbau GmbH, D-73463 Westhausen (DE)
(72) Erfinder: Thor, Josef, D-73463 Westhausen (DE)
(74) Vertreter: Schroeter, Helmut

(56) Entgegenhaltungen:
- DE-A- 1 915 895
- DE-A- 2 128 106
- DE-A- 2 332 060
- DE-A- 2 605 226
- DE-A- 2 731 247
- DE-A- 3 612 431
- US-A- 3 453 976

## Beschreibung

Die Erfindung bezieht sich auf ein Verfahren und eine Vorrichtung zum Entsorgen von flächenhaftem Problemmaterial. Hierunter soll Material verstanden werden, das nicht ohne weiteres wiederverwendet werden kann und dessen Entsorgung Probleme bereitet. Ein Beispiel hierfür sind Stanzgitter, die nach dem Ausstanzen von Klebeetiketten übrig bleiben. Diese Stanzgitter haben zusammenhängende Längs- und Querstege. Sie bestehen aus Papier, Karton, Aluminium- oder Kunststoff-Folie, sind in jedem Falle aber beschichtet mit einem selbstklebenden Stoff. Bisher können die Stanzgitter, zu Rollen aufgewickelt, nur auf eine Mülldeponie gebracht werden. Die Entsorgung auf Deponien ist teuer und wird für Gewerbemüll dieser Art künftig nur noch eingeschränkt möglich sein.

Dagegen brauchen Müll-Heizkraftwerke energiereiches Material zur Erhaltung eines Stützfeuers während der Nachtstunden. Für eine thermische Wiederverwertung dort ist das Material zwar wegen seines hohen Energiegehalts interessant, jedoch nicht in der Form von schlecht brennbaren, massiv verklebten Rollen.

Durch die Erfindung soll auch Problemmaterial anderer Art entsorgt werden können, insbesondere ganz allgemein, Verbundwerkstoffe.

Die deutsche Offenlegungsschrift DE 36 12 431 offenbart ein Verfahren zum Entsorgen von flächenhaftem Material, wobei das Material durch einen Längsschneider geführt und von diesem in Längsstreifen zerschnitten wird, wobei die Längsstreifen durch ein Rohr zu einem Querschneider befördert werden, der sie zu Granulat zerschneidet, und wobei das Granulat einer Entsorgungsstelle zugeführt wird.

Die deutsche Offenlegungsschrift DE 27 31 247 offenbart eine Vorrichtung mit einem ein Paar zusammenwirkender und um eine Achse quer zur Förderrichtung drehbarer Messerscheiben besitzenden Längsschneider, bei dem in Förderrichtung davor Paare von Förderwalzen angeordnet sind, wobei der Querschneider Messer hat, die an einer quer zur Förderrichtung angeordneten Antriebswelle angebracht sind, und wobei Luftdurchlaßöffnungen außerhalb der Messer vorgesehen sind.

Aufgabe der Erfindung ist es daher, ein Verfahren und eine Vorrichtung zu schaffen, die Problem-Material derart umwandeln, daß es ohne weiteres einer thermischen Verwertung, insbesondere in einem Müll-Heizkraftwerk zugeführt, werden kann. Außerdem soll die Handhabung des Materials am Entstehungsort automatisiert werden.

Eine Weiterverarbeitung der Stanzgitter wird durch den an ihnen noch haftenden Selbstkleber erschwert. Dadurch bleiben Stanzgitter und ihre Teile normalerweise in Verarbeitungsmaschinen hängen.

Durch die vorliegende Erfindung sollen die oben geschilderten Probleme gelöst werden.

Dies geschieht gemäß Anspruch 1 in mehreren Verfahrensschritten, wozu zunächst gehört, daß das Material durch einen Längsschneider geführt und von diesem in Längsstreifen zerschnitten wird. Die Längsstreifen werden dann durch ein Rohr zu einem Querschneider gefördert, der sie zu Granulat zerschneidet, und das Granulat wird einer Entsorgungsstelle insbesondere einer Müllverbrennungsanlage (auch einem Müll-Heizkraftwerk) zugeführt.

Die Breite der Längsstreifen läßt sich hierbei so wählen, daß ein anschließender Transport durch Luftströmung in einem Rohr möglich ist. Das schließlich entstehnde Granulat läßt sich in einem zentralen Entsorgungssystem automatisiert transportieren und kann auch einer Müllverbrennungsanlage zugeführt werden, da sein Verhältnis Oberfläche/Rauminhalt besonders hoch ist, ganz im Gegensatz zu verklebten Rollen aufgewickelter Stanzgitter, bei den die Flammen praktisch keinen Zugang zum Inneren haben. Das erwähnte zahlenmäßig große Verhältnis ist also eine wesentliche Voraussetzung für eine Verbrennung ohne Zusatz von weiteren Brennstoffen.

### Weiterbildungen

der Erfindung ergeben sich aus den Unteransprüchen.

Eine Weiterverarbeitung von Problem-Material mit anhaftendem Kleber, insbesondere Stanzgittern, wird durch den an ihnen haftenden Kleber erschwert. Dadurch bleiben Stanzgitter und ihre Teile normalerweise in Verarbeitungsmaschinen, z. B. einer Zerkleinerungsanlage, hängen. Dies läßt sich durch Beschichtung des Problem-Materials mit einem Gleitmittel, insbesondere Öl, verhindern.

Nach dem Längsschneiden werden die verbleibenden Längsstreifen vorzugsweise von einem Luftstrom, durch ein Rohr vom Längs- zum Querschneider gefördert. Die Breite der Längsstreifen läßt sich so wählen, daß bei ihrem anschließenden Transport in einem Rohr durch Luftströmung verbleibende Querstege an mindestens einem Längssteg hängen bleiben.

Eine Vorrichtung zur Durchführung des Verfahrens enthält außer Messern für das Längs- und Querschneiden vor allem eine Auftragsstation, die zum Abgeben des Gleitmittels, insbesondere Öls, dient.

Durch weitere Rohre läßt sich nach dem Querschneider das Granulat, wiederum von einem Luftstrom, einem Preß-Container zuführen, wodurch das Transportvolumen verringert wird.

Ausführungsbeispiele mit weiteren Merkmalen der Erfindung werden im folgenden anhand der Zeichnungen beschrieben.
- Figur 1: ist eine stark schematisierte Gesamtansicht einer Anlage, in der die Erfindung verwirklicht ist.
- Figur 2: zeigt perspektivisch eine Auftragsstation, Förderwalzen und einen Längsschneider mit Paaren drehbarer Messerscheiben.
- Figur 3: ist ein axialer Längsschnitt durch einen Querschneider.
- Figur 4: ist ein Schnitt quer zur Drehachse der Messer des Querschneiders.

Figur 1 zeigt zwei Druckmaschinen 2, die Etiketten innerhalb einer von einer Rolle ablaufenden Bahn bedrucken und die Etiketten ausstanzen. Ein dann verbleibendes Stanzgitter 4 von z. B. 50 cm Breite wird nach oben abgezogen. Es waren nebeneinander je drei Etiketten bedruckt worden, so daß das Stanzgitter jeweils nebeneinander drei etwa rechteckige Öffnungen hat. Das Stanzgitter besteht aus vier Längsstegen (lotrecht) und dazu rechtwinklig angeordneten Querstegen. Die Stanzgitter 4 werden je einem Längsschneider 6 zugeführt, wie er perspektivisch in Figur 2 dargestellt ist.

Der Längsschneider hat zusammenwirkende Paare von Förderwalzen 8, die das Stanzgitter in Richtung des Pfeils 10 einziehen, und zwar an einer Auftragsstation 12 vorbei, die auf die untere Seite der Stanzgitter berührungsfrei ein Gleitmittel, insbesondere Öl aufträgt. Die Auftragsstation hat unten einen flachen Vorratsbehälter 12.1, der das flüssige Gleitmittel 12.2 aufnimmt. Eine frei drehbar gelagerte Dosierwalze 12.3 taucht teilweise in das Gleitmittel ein, nimmt bei ihrer Umdrehung Gleitmittel an ihrer Oberfläche mit und übergibt es an eine mit radialen, elastischen Borsten versehene Walze (Bürstenwalze 12.5). Die Bürstenwalze wird in Richtung eines Pfeils 12.6 angetrieben. Etwas oberhalb der Mitte der Bürstenwalze ist ein über ihre ganze Länge verlaufender Abstreifer 12.7 angeordnet, der so dicht an die Bürstenwalze heranragt, daß die Borsten bei der Rotation der Bürstenwalze umgebogen werden und dann nach oben zurückschnellen. Dabei wird das an den Borsten haftende Gleitmittel in feinen Tröpfchen gegen die untere Fläche eines darüber entlanggezogenen Stanzgitters geschleudert. Das Gleitmittel wird also ohne Berührung zwischen Borsten und Stanzgitter aufgebracht.

Unter Umständen läßt sich das Gleitmittel auf einfachere Weise auftragen, nämlich durch Sprühen oder Walzen.

Von den Förderwalzen 8 werden die Stanzgitter zu Paaren zusammenwirkender, rotierender Messerscheiben 14 geschoben. Ein in Laufrichtung des Stanzgitters geführter Luftstrom wirkt hierbei unterstützend. Die Messerscheiben 14 sind in Richtung ihrer Antriebswelle verschiebbar und feststellbar. Man stellt sie so ein, daß sie von den die Querstege der Stanzgitter durchtrennen. Wünscht man keine einzelnen Querstegstücke, so läßt man zwischen zwei Längsstegen nur ein Messerscheibenpaar wirksam werden.

Die nach dem Längsschneiden verbleibenden Längsstreifen und ggf. Abschnitte von Querstegen werden von einem Luftstrom in Richtung eines Pfeils 18 (Fig. 2) durch Rohre 20 (Fig. 1) mit einem Innendurchmesser von z. B. 20 cm gesaugt, und zwar von einem Gebläse 22. Das Material wird durch einen Querschneider 24 gesaugt.

Die Figuren 3 und 4 zeigen den Querschneider in zwei zueinander rechtwinkligen Schnitten, beide in Längsrichtung eines den Querschneider enthaltenden Rohres 26. Der Querschneider hat drei Messer 28, die unter gleichen Winkeln angeordnet und über Kreisscheiben 29 drehfest mit einer Antriebswelle 30 verbunden sind. Die Schneidkanten der Messer stehen schräg zur Achse und sind etwas auswärts gekrümmt, so daß sie innerhalb einer gedachten Zylinderfläche liegen. Die Längsstreifen werden in Richtung der Pfeile 32 in den Bereich der Messer 28 gesaugt. Von dem in Figur 3 und 4 untersten Messer werden die Streifen gegenüber einer achsparallelen Schneidkante 34 (Figur 4) in Stücke geschnitten. Zwischen den Messern und der Antriebswelle 30 verbleiben Durchläßöffnungen 36 für die Förderluft. Weitere Durchläßöffnungen für die Förderluft bestehen zwischen denjenigen Messern 28, die gerade nicht am Schneidprozeß beteiligt sind und der Innenwandung des Rohrs 26.

In dem Querschneider nach Figur 3 und 4 entsteht Granulat, das durch ein Rohr 40 (Figur 1) vom Gebläse 22 angesaugt wird, das Gebläse durchläuft und dann über einen Zyklon 42 zum Luftabscheiden, eine Klimaschleuse 44 von einem weiteren Gebläse 46 durch ein Rohr 48 über einen Auffangbehälter 50 schließlich einer Presse 52 zugeführt wird. Diese preßt das Granulat in einen Preß-Container 54, der dann einer Entsorgungsstelle, insbesondere einem Müll-Heizkraftwerk zugeführt wird.

### BEZUGSZEICHEN

- 2: Druckmaschine
- 4: Stanzgitter
- 6: Längsschneider
- 8: Förderwalze
- 10: Pfeil
- 12: Auftragsstation
- 12.1: Vorratsbehälter
- 12.2: Gleitmittel
- 12.3: Dosierwalze
- 12.5: Bürstenwalze
- 12.6: Pfeil
- 12.7: Abstreifer
- 14: Messerscheibe
- 16: Antriebswelle
- 18: Pfeil
- 20: Rohr
- 22: Gebläse
- 24: Querschneider
- 26: Rohr
- 28: Messer
- 29: Kreisscheibe
- 30: Antriebswelle
- 32: Pfeil
- 34: Schneidkante
- 36: Durchlaßöffnung
- 40: Rohr
- 42: Zyklon
- 44: Klimaschleuse
- 46: Gebläse
- 50: Auffangbehälter
- 52: Presse
- 54: Preß-Container

## Patentansprüche

1. Verfahren zum Entsorgen von flächenhaftem Problem-Material, wobei
a) das Material durch einen Längsschneider geführt und von diesem in Längsstreifen zerschnitten wird,
b) wobei die Längsstreifen durch ein Rohr (20) zu einem Querschneider (24) gefördert werden, der sie zu Granulat zerschneidet und
c) wobei das Granulat einer Entsorgungsstelle, insbesondere einer Müllverbrennungsanlage zugeführt wird, dadurch **gekennzeichnet**,
d) daß das anfallende Material, insbesondere in Form von Stanzgittern von Selbstklebe-Etiketten, mit Klebstoff versehen ist und
e) daß auf das Material vor dem Längsschneiden ein Gleitmittel, insbesondere Öl, aufgetragen wird.

2. Verfahren nach Anspruch 1, dadurch **gekennzeichnet**,
a) daß das Material Stanzgitter (4) enthält, die nach dem Ausstanzen von Etiketten übrig bleiben und Längs- und Querstege haben und
b) daß durch Längsschneiden dicht neben den Längsstegen Teile der Querstege herausgeschnitten werden.

3. Verfahren nach Anspruch 1 oder 2, dadurch **gekennzeichnet**,
a) daß das mit Klebstoff versehene Material, an einer Auftragsstation (12) vorbeigeführt wird,
b) daß die Auftragsstation (12) kontinuierlich das Gleitmittel, insbesondere Öl, abgibt und es auf mindestens eine Seite des Materials berührungsfrei überträgt.

4. Verfahren nach Anspruch 1 oder 2, dadurch **gekennzeichne**t, daß die Längsstreifen und ggf. Querstreifen von einem Luftstrom durch das Rohr (20) vom Längsschneider zum Querscheider (24) gefördert werden.

5. Verfahren nach Anspruch 1, dadurch **gekennzeichnet**,
a) daß das Granulat von einem Luftstrom durch Rohre (40, 48) einem Auffangbehälter (50) zugeführt wird,
b) daß das aus dem Auffangbehälter kommende Granulat zur Verringerung des Transportvolumens von einer Presse (52) in einen Container (Preß-Container (54)) gepreßt wird und
c) daß das Material im Preß-Container der Entsorgungsstelle zugeführt wird.

6. Vorrichtung zur Durchführung des Verfahrens nach Anspruch 1 oder 3,
a) mit einem Langsschneider durch den das Material gefördert wird, wobei der Längsschneider Paare zusammenwirkender und um eine Achse quer zur Förderrichtung drehbarer Messerscheiben (14) besitzt,
b) wobei in Förderrichtung davor Paare von Förderwalzen (8) angeordnet sind,
c) mit einem Querschneider, in Förderrichtung hinter dem Längsschneider, wobei der Querschneider Messer (28) hat, die an einer quer zur Förderrichtung angeordneten Antriebswelle (30) angebracht sind und
d) wobei Luft-Durchlaßöffnungen (36) zwischen den Messern (28) und der Antriebswelle (30) sowie außerhalb der Messer (28) vorgesehen sind, dadurch **gekennzeichnet**,
e) daß eine Auftragsstation (12) vor den Förderwalzen (8) angeordnet ist,
f) daß die Auftragsstation (12) eine mit Borsten versehene antreibbare Bürstenwalze (12.5) hat,
g) daß ein Vorratsbehälter (12.1) für ein flüssiges Gleitmittel (12.2) vorgesehen ist,
h) daß in den Vorratsbehälter eine Dosierwalze (12.3) eintaucht, die achsparallel zur Bürstenwalze (12.5) angeordnet ist und diese berührt,
i) und daß ein Abstreifer (12.7) vorgesehen ist, der derart dicht an die Oberfläche der Bürstenwalze (12.5) heranreicht, daß der verbleibende Abstand kleiner ist als die Länge der Borsten.

7. Vorrichtung nach Anspruch 6, dadurch **gekennzeichnet**, daß die Schneiden der Messer (28) auf einer zur Antriebswelle (30) konzentrischen, gedachten Kreiszylinderfläche liegen aber schräg zur Antriebswelle (30) verlaufen.

## Claims

1. A method for disposing of problematic sheet material, involving
a) guiding the material through a slitter and cutting it up therein into longitudinal strips,
b) conveying said longitudinal strips through a conduit (20) to a chopper (24) which cuts said strips up into a granulate and
c) supplying said granulate to a disposal point, more particularly a refuse incinerator**, wherein**
d) said material, more particularly in the form of self-adhesive label punching grids, is contaminated by adhesive and
e) a lubricant, more particularly oil, is applied to said material prior to slitting.

2. The method as set forth in claim 1, **wherein**
a) said material contains punched grids (4) left over from label punching and having longitudinal and transverse webs and
b) parts of said transverse webs are cut out by slitting closely adjacent to said longitudinal webs.

3. The method as set forth in claim 1 or 2, **wherein**
a) said material contaminated with adhesive is passed through an applicator station (12),
b) said applicator station (12) continually applies said lubricant, more particularly oil, and transfers it to at least one side of said material.

4. The method as set forth in claim 1 or 2, **wherein** said longitudinal strips and possibly cross strips are conveyed by an air flow through said conduit (20) from said slitter to said chopper (24).

5. The method as set forth in claim 1, **wherein**
a) said granulate is supplied by an air flow through conduits (40, 48) to a catchment container (50),
b) said granulate leaving said catchment container is compacted by a compactor (52) in a container (compactor container (54)) to reduce the transport volume and
c) said material is transported in said compactor container to said point of disposal.

6. A device for implementing the method as set forth in claim 1 or 3, including
a) a slitter through which said material is conveyed, said slitter comprising pairs of cooperating cutter disks (14) rotatable about an axis arranged transversely to the conveying direction,
b) pairs of conveying rolls (8) being arranged upstream of the latter in the conveying direction,
c) a chopper downstream of said slitter in the conveying direction, said chopper having cutters (28) applied to a drive shaft (30) arranged transversely to the conveying direction and
d) air ports (36) provided between said cutters (28) and said drive shaft (30) as well as outside of said cutters (28), **wherein**
e) an applicator station (12) is arranged upstream of said conveying rolls (8),
f) said applicator station (12) has a drivable brush roll (12.5) provided with bristles,
g) a reservoir (12.1) for a fluid lubricant (12.2) is provided,
h) a dispensing roll (12.3) dipping into said reservoir (12.1), said dispensing roll being arranged axially parallel to and in contact with said brush roll (12.5),
i) and a sweeper (12.7) being provided, extending so close to the surface of said brush roll (12.5) that the remaining spacing is smaller than the length of said bristles.

7. The device as set forth in claim 6, **wherein** the cutting edges of said cutters (28) are located on an imaginary circular cylindrical surface area concentric to said drive shaft (30) but run slanting relative to said drive shaft (30).

## Revendications

1. Procédé pour éliminer des déchets sous forme de feuilles
a) les déchets étant guidés à travers un dispositif de coupe longitudinale et coupés par ce dernier en bandes longitudinales,
b) les bandes longitudinales étant transportées à travers un tube (20) à un dispositif de coupe transversale (24) qui les coupe en granulé et
c) le granulé étant acheminé à un poste d'élimination, notamment une installation d'incinération de déchets, caractérisé en ce que
d) les déchets, notamment en forme de grillages estampés d'étiquettes autocollantes étant pourvus de colle et
e) qu'avant la coupe longitudinale un lubrifiant est appliqué, notamment de l'huile, sur les déchets.

2. Procédé selon la revendication 1, caractérisé en ce que
a) les déchets comportent des grillages estampés (4) qui subsistent après l'estampage d'étiquettes et qui présentent des ponts longitudinaux et des ponts transversaux et
b) que par la coupe longitudinale proche des ponts longitudinaux des parties de ponts transversaux sont découpées.

3. Procédé selon les revendications 1 ou 2, caractérisé en ce que
a) les déchets pourvus de colle sont passés le long d'une station d'application (12),
b) que la station d'application (12) dégage continuellement le lubrifiant, notamment de l'huile, et le transfère sans contact sur au moins un côté des déchets.

4. Procédé selon les revendications 1 ou 2, caractérisé en ce que les bandes longitudinales et le cas échéant les bandes transversales sont transportées par un courant d'air à travers le tube (20) du dispositif de coupe longitudinale au dispositif de coupe transversale (24).

5. Procédé selon la revendication 1, caractérisé en ce que
a) le granulé est acheminé par un courant d'air à travers le tube (40, 48) à un réservoir collecteur (50),
b) le granulé venant du réservoir collecteur est pressé pour diminuer le volume de transport par une presse (52) dans un conteneur (conteneur de pressage (54)) et que
c) les déchets sont acheminés dans le conteneur de pressage au poste d'élimination.

6. Dispositif pour la réalisation du procédé selon les revendications 1 ou 3,
a) comportant un dispositif de coupe longitudinale à travers lequel les déchets sont transportés, le dispositif de coupe longitudinale présentant des paires de disques tranchants (14) concourants et pouvant tourner autour d'un axe transversale par rapport à la direction de transport,
b) en amont desquels, par rapport à la direction de transport, des paires de rouleaux de transport (8) étant disposées et
c) comportant, par rapport à la direction de transport, un dispositif de coupe transversale en aval du dispositif de coupe longitudinale, le dispositif de coupe transversale présentant des couteaux (28) qui sont disposés sur un arbre moteur (30) disposé transversalement par rapport à la direction de transport et
d) des ouïes de passage d'air (36) étant prévues entre les couteaux (28) et l'arbre moteur (30) ainsi qu'en dehors des couteaux (28), caractérisé en ce que
e) une station d'application (12) est disposée en amont des rouleaux de transport (8),
f) que la station d'application (12) présente un rouleau à brosse (12.5) présentant des soies pouvant être entraîné,
g) qu'un réservoir (12.1) est prévu pour un lubrifiant liquide (12.2),
h) qu'un rouleau de dosage (12.3) plonge dans le réservoir, qui est disposé sur un axe parallèle au rouleau à brosse (12.5) et touche ce
i) dernier et qu'un racloir (12.7) est prévu qui avance vers la surface du rouleau à brosse (12.5) au point que la distance restante est inférieure à la longueur des soies.

7. Dispositif selon la revendication 6, caractérisé en ce que les lames de couteaux (28) se trouvent sur une surface cylindrique circulaire imaginaire, concentrique par rapport à l'arbre moteur (30) et s'étendent obliquement par rapport à l'arbre moteur (30).
